# EUROPÄISCHE PATENTSCHRIFT

(11) **EP 1 642 862 B1**
(45) Veröffentlichungstag und Bekanntmachung des Hinweises auf die Patenterteilung: **13.02.2008**
(21) Anmeldenummer: 05020984.0
(22) Anmeldetag: 27.09.2005
(51) Int. Cl.: B67D 1/04

(54) **Behälter mit CO2-Druckgasquelle**
Container with pressurized CO2-gas source
Récipient avec une source de CO2 sous pression

(30) Priorität: 29.09.2004 DE 102004047252; 02.06.2005 EP 05011896
(43) Veröffentlichungstag der Anmeldung: 05.04.2006
(73) Patentinhaber: Oberhofer, Kurt, 69259 Wilhelmsfeld (DE); Oberhofer, Timm, 69259 Wilhelmsfeld (DE)
(72) Erfinder: Oberhofer, Kurt, D-69259 Wilhelmsfeld (DE)
(74) Vertreter: Meyer-Roedern, Giso

(56) Entgegenhaltungen:
- BE-A3- 1 004 018
- DE-U1- 20 206 874
- US-A- 4 456 155
- US-A- 4 632 276
- US-A- 5 110 012

## Beschreibung

Die Erfindung betrifft einen Behälter gemäß dem Oberbegriff des Anspruchs 1, der mit Flüssigkeit befüllt und druckdicht verschlossen und aus dem Flüssigkeit entnommen werden kann. Beispiele für solche Behälter sind Fässer, Kleinfässer (Partyfässer) oder Dosen, in denen CO₂-haltige Flüssigkeiten, insbesondere Getränke, unter Druck abgefüllt sind. Speziell geht es um Partyfässer für Bier.

Es gibt mit CO₂-Hochdruckpatronen arbeitende Zapfarmaturen, mit denen solche Behälter angezapft werden, um mit CO₂-Druck Flüssigkeit daraus zu entnehmen. Das entspricht der in der Gastronomie üblichen Zapftechnik mit CO₂ aus CO₂-Hochdruckflaschen, bei der eine sehr gute Bekömmlichkeit und Haltbarkeit des Biers erreicht wird.

Es gibt jedoch Verbraucherkreise, in denen Zapfarmaturen mit CO₂-Hochdruckpatronen nicht ankommen. Für nur gelegentliche Käufer von Partyfässern Bier lohnt sich die Anschaffung einer aufwendigen Zapfarmatur nicht. Es gibt auch Menschen, denen der Umgang mit CO₂Hochdruckpatronen nicht geheuer ist. Andere scheuen den Nachschubbedarf an Patronen.

Es wurden daher Partyfässer für Bier entwickelt, die im Bodenbereich des Fasses einen integrierten Auslaufhahn haben, über den die Entnahme des Biers allein durch den Innendruck und die Schwerkraft erfolgt. Üblicherweise wird das Partyfaß oberhalb des Flüssigkeitspegels darin belüftet, um einen Druckausgleich herbeizuführen. Das kann durch Anstechen mit einem Dosenöffner geschehen. Es gibt aber auch Partyfässer für Bier mit einem integrierten Auslaufhahn und einem handbetätigten Belüftungsventil im Faßoberboden, das Teil eines Spundlochverschlusses ist (vgl. WO 99/23 008 A1).

Nachteilig bei diesen Partyfässern ist, daß durch den Zutritt von Luft in den Kopfraum des Fasses die Bekömmlichkeit und Haltbarkeit des Biers beeinträchtigt wird. Der Inhalt eines angebrochenen Partyfasses dieser Art muß zügig verbraucht werden, damit das Bier nicht absteht und schal wird.

Es gibt verschiedene Ansätze, die Haltbarkeit des Biers in einem angebrochenen Partyfaß zu verbessern. So ist es aus der WO 99/47 451 A1 bekannt, eine Aerosoldose, die an Aktivkohle gebundenes CO₂ unter Niederdruck enthält, in das Partyfaß zu integrieren und in dem Kopfraum des Fasses einen CO₂-Druck aufzubauen, der den Partialdruck des in dem Bier gelösten CO₂ egalisiert oder übersteigt. Nachteilig ist das große Volumen der Dose. Auch ist Aktivkohle ein recht aufwendiges Speichermedium.

Aus der DE 199 52 379 A1 ist ein CO₂-Spender für Partyfässer in Form eines separaten Handgeräts bekannt, mit dem das Partyfaß oberhalb des Flüssigkeitspegels darin angestochen wird, um CO₂ in den Kopfraum des Fasses auszugeben. Der Spender weist eine CO₂-Hochdruckpatrone und ein Druckregelventil auf. Er ist für den Mehrfachgebrauch gedacht und läßt sich von Partyfaß zu Partyfaß umsetzen. Wenn auch der CO₂-Verbrauch geringer sein mag, als bei einer mit CO₂ arbeitenden Zapfarmatur, begegnet ein solcher CO₂-Spender in Verbraucherkreisen letztlich ähnlichen Bedenken.

Aus der Praxis ist es auch bekannt, in den Kopfraum eines Partyfasses für Bier einen Druckbeutel einzulassen, der expandiert, wenn der Druck in dem Kopfraum abfällt, und dadurch zum einen den sich bildenden Hohlraum ausfüllt und zum andern einen Preßdruck auf den Flüssigkeitspegel in dem Faß ausübt, der den Partialdruck des in dem Bier gelösten CO₂ übersteigt. Der Druckbeutel besteht aus mehrlagiger, sauerstoffdiffusionsdichter Kunststoff-Folie. Er hat mehrere Kammern, die Gas entwickelnde Chemikalien enthalten, beispielsweise Backpulver und Zitronensäure. Die Kammern werden je nach Druckabfall im Kopfraum des Partyfasses sukzessive aktiviert und durch das bei der Reaktion der Chemikalien sich entwickelnde Gas aufgeblasen.

Nachteilig bei dem bekannten Druckbeutel ist die unstetige Druckausübung auf das Bier. Der Druck steigt sprunghaft an, wenn die jeweils nächste Kammer des Druckbeutels aktiviert wird, und er fällt dann sukzessive ab. Das schlägt sich in einem unregelmäßigen Zapfverhalten nieder. Das Zapfverhalten schwankt zwischen einer Entnahme des Biers mit einem kräftigen Strahl und einem bloßen Tröpfeln.

Die Veröffentlichung EP 1 642 861 A1 der prioritätsbegründenden europäischen Patentanmeldung Nr. 05 01 18 96.7 und die BE 1 004 018 A3 sind für einen Behälter mit einem Einsatz einschlägig, der sich unter Abdichtung in einer Öffnung des Behälters festlegen läßt und eine CO₂-Hochdruckpatrone, ein Druckregelventil zum Ausgeben von CO₂ daraus und einen von außen zugängliches Drehknopf aufweist, der sich gegen einen axial geführten Schieber vorschraubt, durch dessen Betätigung sich die CO₂-Hochdruckpatrone mit einer Anstechnadel anstechen läßt.

Dank seines geringen Bauvolumens ist der Einsatz der EP 1 642 861 A1 geeignet, den Spundlochverschluß mit Druckausgleichsventil nach der WO 99/23 008 A1 zu ersetzen, ohne daß an Form und Größe des damit jeweils zu bestückenden Behälters, beispielsweise Party-Bierfasses, etwas wesentlich geändert werden müßte. Die Abläufe an einer Abfüllanlage ändern sich allenfalls geringfügig. Der Einsatz kann aus Kunststoffmaterialien hergestellt werden, die für einen Spundlochverschluß mit Druckausgleichsventil und einen Auslaufhahn seit geraumer Zeit bestens bewährt sind. Auch die Bedienung der CO₂-Druckgasquelle kann so gestaltet werden, daß ein mit der Betätigung eines herkömmlichen Druckausgleichsventils vertrauter Benutzer kaum einen Unterschied merkt. Der Benutzer hat keinen direkten Umgang mit einer CO₂-Hochdruckpatrone, die ihm vielleicht nicht geheuer ist. Die Patrone ist für den Einmalgebrauch in einem einzigen Behälter bestimmt und wird zusammen mit diesem entsorgt. Speziell bei Bier in einem angezapften Partyfaß wird dessen Haltbarkeit durch Auffüllen des Kopfraums mit CO₂ statt Luft um leichterhand mehrere Tage verlängert.

Handelsübliche anstechbare CO₂-Patronen in einer für die CO₂-Druckgasquelle des Einsatzes geeigneten Größe enthalten ca. 16 g CO₂ unter einem Druck von ca. 80 Bar. Die Minderung und die präzise Regelung des Drucks, unter dem das in den Kopfraum des Behälters ausgegebene CO₂ steht, stellt an die Konstruktion einer CO₂-Druckgasquelle in Form eines kompakten Einsatzes erhebliche Anforderungen. Der Druck liegt typischerweise zwischen 0,5 und 0,9 Bar. Er ist gleich oder geringfügig höher als der Partialdruck des in der Flüssigkeit gelösten CO₂.

Speziell bei Bier ist der CO₂-Gehalt für den Geschmack mitbestimmend. Der CO₂-Gehalt variiert von Biersorte zu Biersorte. Ist der CO₂-Druck im Kopfraum des Partyfasses zu niedrig, so entweicht CO₂ aus dem Bier. Ist der CO₂-Druck im Kopfraum zu hoch, findet eine Überkarbonatisierung des Biers statt, durch die dessen Geschmack und Bekömmlichkeit beeinträchtigt werden. Die CO₂-Druckgasquelle nach der EP 1 642 861 A1 stellt sicher, daß weder das eine, noch das andere geschieht.

Bei dem Behälter nach der EP 1 642 861 A1 ist die Anstechnadel mit einem Ventilglied des Druckregelventils baulich vereinigt. In dessen Regelfunktion kann unerwünschterweise eingegriffen werden, wenn der Benutzer den Drehknopf abermals betätigt. Das ist zwar völlig überflüssig, bei dem Behälter nach der EP 1 642 861 A1 aber nicht ausgeschlossen.

Aufgabe der Erfindung ist es, den aus der EP 1 642 861 A1 bekannten Behälter gegen Manipulationen an dem Drehknopf zu sichern, so daß in die Regelfunktion des Druckregelventils nicht eingegriffen werden kann.

Gelöst wird diese Aufgabe dadurch, daß bei erstmaliger Betätigung des Drehknopfs nach Überschreiten eines vorgegebenen Drehwinkels zum Anstechen der CO₂-Hochdruckpatrone der Schieber an dem Drehknopf axial zurückzuspringen, einzurasten und den Drehknopf gegen abermalige Betätigung zu blockieren geeignet ist.

Bei einer bevorzugten Ausführungsform ist die Anstechnadel mit einem Ventilglied des Druckregelventils baulich vereinigt, das sich zwischen einer Dichtstellung und einer Durchlaßstellung an einem Ventilsitz des Druckregelventils axial verstellen läßt. Der Schieber springt von der Anstechnadel betätigt zurück.

Bei einer bevorzugten Ausführungsform kommt der Schieber beim Anstechen der CO₂-Hochdruckpatrone Stirnfläche gegen Stirnfläche mit der Anstechnadel in bündige Anlage.

Bei einer bevorzugten Ausführungsform nimmt die Anstechnadel unmittelbar vor dem Anstechen eine Dichtstellung direkt hinter dem Ventilsitz des Druckregelventils ein. Dadurch ist das Volumen des Ventilraums, der nach dem Anstechen der CO₂-Hochdruckpatrone von deren Maximaldruck beaufschlagt ist, sehr klein.

Bei einer bevorzugten Ausführungsform hat der Behälter eine dicht abgeschlossene Kammer, in der die CO₂-Hochdruckpatrone mit dem Kopf zu der Öffnung des Behälters hin Paßsitz hat. Der dichte Abschluß der Kammer ist aus Hygienegründen bevorzugt.

Bei einer bevorzugten Ausführungsform ist die CO₂-Hochdruckpatrone an ihrem Hals geringen Durchmessers über den Umfang gegen die Wand der Kammer abgedichtet. Dadurch sind die axialen Kräfte begrenzt, denen die Patrone beim Anstechen unterliegt.

Bei einer bevorzugten Ausführungsform nimmt der Einsatz eine obere Öffnung des Behälters ein. Das CO₂ aus der CO₂-Hochdruckpatrone kann sowohl in einen Kopfraum des Behälters oberhalb des Flüssigkeitspegels darin, als auch über ein Rückschlagventil direkt in die Flüssigkeit ausgegeben werden.

Bei einer bevorzugten Ausführungsform ist die Öffnung, die der Einsatz einnimmt, ein Spundloch, durch das der Behälter mit Flüssigkeit befüllt wird. Der Einsatz fungiert als Spundlochverschluß.

Das CO₂ aus der CO₂-Hochdruckpatrone kann unmittelbar in den Kopfraum des Behälters bzw. in die Flüssigkeit selbst ausgegeben werden. Es ist aber auch möglich, einen Druckbeutel an den Einsatz anzuschließen. Der Druckbeutel wird durch Anlegen von Vakuum an das Gehäuse des Einsatzes herangezogen und mit dem Gehäuse dicht verschweißt. Der Druckbeutel kommt in unmittelbarer Anlage mit dem Gehäuse des Einsatzes im Innern des Behälters zu liegen. Er wird durch das ausgegebene CO₂ aufgeblasen. Gegenüber dem eingangs erwähnten Druckbeutel nach dem Stand der Technik ergibt sich dabei der Vorteil, daß der Fülldruck des Druckbeutels konstant ist, also keine Druckschwankungen und Unregelmäßigkeiten im Zapfverhalten eintreten. Der Fülldruck kann etwas höher eingestellt werden, als der Partialdruck des in der Flüssigkeit gelösten CO₂, der dadurch geschmacksneutral gänzlich unbeeinflußt bleibt.

Bei der Variante mit dem Druckbeutel kann statt CO₂ auch ein anderes Druckgas aus einer Hochdruckpatrone zum Einsatz kommen.

Bei einer bevorzugten Ausführungsform hat der Behälter unten einen Auslaufhahn. Die Entnahme der Flüssigkeit damit erfolgt durch Innendruck und Schwerkraftwirkung. Das CO₂ aus der CO₂-Hochdruckpatrone verhindert, daß im Kopfraum des Behälters ein Unterdruck entsteht. Das ist in den Varianten mit und ohne Druckbeutel möglich.

In der Variante mit dem Druckbeutel kann der Behälter statt des Auslaufhahns oben einen Zapfhahn haben, zu dem eine Steigleitung führt, die bis an den Boden des Behälters reicht. Die Flüssigkeit wird durch Druck des aus der CO₂-Hochdruckpatrone ausgegebenen CO₂ hin zu dem Zapfhahn befördert. Das Zapfen oben am Behälter ist bequemer, als unten.

Bei einer bevorzugten Ausführungsform ist außen an dem Zapfhahn ein Auslaufküken mit einem Schlauchanschluß vorgesehen. Das Auslaufküken ist dem Behälter als separates Teil beigegeben. Es wird nach Herausziehen des Zapfhahns darauf aufgeklipst.

Die Erfindung wird im folgenden anhand eines in der Zeichnung dargestellten Ausführungsbeispiels näher erläutert. Die einzige Abbildung zeigt eine CO₂-Druckgasquelle im Längsschnitt.

Die CO₂-Druckgasquelle ist als Einsatz ausgebildet, der durch das Spundloch eines Behälters hindurch in den Behälter paßt und das Spundloch dicht verschließt. Die CO₂-Druckgasquelle kann an die Stelle des Spundlochverschlusses mit Druckausgleichsventil nach der WO 99/23 008 A1 treten.

Der Behälter wird durch das üblicherweise in der Mitte seines Oberbodens befindliche Spundloch unter Druck mit CO₂-haltiger Flüssigkeit befüllt. Sodann wird das Spundloch mit dem Einsatz dicht verschlossen. Zur Entnahme der Flüssigkeit kann ein integrierter Auslaufhahn dienen, der sich auf Unterbodenhöhe des Behälters an dessen Seitenwand befindet. Die Flüssigkeit läuft durch Innendruck und Schwerkraftwirkung aus, bis im Kopfraum des Behälters oberhalb des Flüssigkeitspegels darin ein Unterdruck erreicht ist. Diesen richtig einzustellen und geregelt aufrechtzuerhalten, wird die CO₂-Druckgasquelle aktiviert. Die CO₂-Druckgasquelle speist CO₂ unter einem Druck in den Kopfraum des Behälters ein, der dem Partialdruck des in der Flüssigkeit gelösten CO₂ entspricht oder diesen Partialdruck geringfügig übersteigt. Dadurch ist eine stetige Entleerung des Behälters gewährleistet. Es gelangt keine Luft in den Kopfraum des Behälters. Der CO₂-Gehalt der Flüssigkeit bleibt gleich.

Der Einsatz ist von länglich-schlanker Form und größtenteils radialsymmetrisch zu einer zentralen Achse aufgebaut. Er besteht überwiegend aus Kunststoff. Die zu seiner Herstellung verwendeten Kunststoffmaterialien sind für Spundlochverschlüsse und Auslaufhähne einschlägiger Behälter seit Jahren bewährt. Für die Herstellung bietet sich die Zweikomponenten-Kunststoffspritzgußtechnik an.

Der in Einbaustellung befindliche, das Spundloch des Behälters verschließende Einsatz ragt mit einem Gehäuse 10 in den Behälter hinein.

Das Gehäuse 10 hat an seinem inneren Ende eine Kammer 12 für die Paßsitz-Aufnahme einer CO₂-Hochdruckpatrone 14. Der Kopf der Patrone 14, an dessen Stirnfläche sie angestochen werden kann, ist dem Spundloch zugewandt. Die Patrone 14 hat ihren kleinsten Durchmesser an einem kreiszylindrischen Hals. Sie ist hier mit einer umlaufenden Dichtung gegen die Wand des Gehäuses 10 abgedichtet.

Das innere Ende der Kammer 12 ist mit einem Deckel 18 verschlossen, der mit der Wand des Gehäuses 10 verschweißt oder verschraubt ist.

Das Gehäuse 10 sitzt außen mit einem umlaufenden Kragen 20 auf dem Bördelrand des Spundlochs auf. An den Kragen 20 ist eine Dichtung 22 angeformt, mit der der Einsatz das Spundloch abdichtet.

Über den Kragen 20 steht nach außen ein in das Gehäuse 10 eingelassener Drehknopf 24 vor, bei dessen Betätigung die CO₂-Patrone 14 angestochen wird. Der Drehknopf 24 hat ein steiles Außengewinde 26, mit dem er in ein komplementäres Innengewinde des Gehäuses 10 eingeschraubt ist.

Zum Anstechen der CO₂-Patrone 14 dient eine Anstechnadel 34, die mit dem Ventilglied eines Druckregelventils baulich vereinigt ist. Das Ventilglied ist mit einer elastischen Membran 36 in Achsmitte des Gehäuses 10 aufgehängt. Die Spitze der Anstechnadel 34 ist von der Stirnfläche der CO₂-Patrone 14 nur wenig beabstandet.

Bei einer axialen Stellbewegung der Anstechnadel 34 auf die CO₂-Patrone 14 hin hebt das Ventilglied von einem Ventilsitz des Druckregelventils ab. Der Ventilsitz ist aus dem elastischen Dichtmaterial an das Gehäuse 10 angeformt.

Die Anstechnadel 34 wird von einem Schieber 40 beaufschlagt, der zwischen dem Drehknopf 24 und der Anstechnadel 34 liegt. Der Schieber 40 ist längsverschieblich in dem Gehäuse 10 geführt. Er steht mit der Anstechnadel 34 Stirnfläche gegen Stirnfläche in bündiger Anlage. Die Anstechnadel 34 ist mit einem zentralen Zentrieransatz 42 in einer Paßöffnung des Schiebers 40 geführt.

Drehknopf 24 und Schieber 40 stehen mit in Umfangsrichtung sich erstreckenden Stegen 46 in Anlage. Es sind zwei einander gegenüberliegende Stege 46 vorgesehen, die radiale Stirnflächen und eine Umfangslänge von je ca. 90° haben. Zwischen den Stegen 46 befinden sich Lükken, in die die Stege 46 des jeweils anderen Teils nach Art einer Rechteckverzahnung passen. Bei Betätigung schraubt sich der Drehknopf 24 gegen den Schieber 40 vor, der dabei axial verstellt wird.

Zwischen Drehknopf 24 und Schieber 40 ist eine Schraubendruckfeder 48 eingespannt. Die Schraubendruckfeder 48 liegt um einen mittigen, zapfenförmigen Ansatz 50 an der der Anstechnadel 34 abgewandten Außenseite des Schiebers 40 und um einen mittigen, axialen Stößel 52 an der Innenseite des Drehknopfs 24 herum. Die Schraubendruckfeder 48 spannt den Schieber 40 gegen die Anstechnadel 34.

Die Membran 36 begrenzt einen Arbeitsraum stromab von dem Ventilsitz 38 des Druckregelventils. Der Arbeitsraum hat eine seitliche Auslaßöffnung, vor der ein elastischer O-Ring 58 liegt. Der O-Ring 58 hat die Funktion eines Rückschlagventils. Er verhindert, daß Flüssigkeit in den Einsatz gelangt.

Zum Anstechen der CO₂-Patrone 14 wird der Drehknopf 24 um ca. 90° gedreht. Der Schieber 40 wird durch den Schraubenvorschub des Drehknopfs 24 axial nach innen verstellt. Die Anstechnadel 34 wird unter elastischer Verformung der Membran 36 axial nach innen mitgenommen. Das Ventilglied hebt von dem Ventilsitz ab. Nach dem Anstechen füllt sich ein sehr kleiner Ventilraum vor dem Kopf der CO₂-Patrone 14 mit unter hohem Druck stehendem CO₂.

Nach vollendeter 90°-Drehung bzw. Überdrehung des Drehknopfs 24 springt der Schieber 40 gegen die Kraft der Schraubendruckfeder 48 axial nach außen zurück. Er wird dazu von der Anstechnadel 34 betätigt, die durch die elastische Rückverformung der Membran 36 axial zurückgestellt wird. Die Schraubendruckfeder 48 wird gespannt. Das Druckregelventil wird geschlossen und eine kleine Menge von unter hohem Druck stehendem CO₂ in den Arbeitsraum eingelassen. Die CO₂Druckkräfte an der Membran 36 tragen zu dem anstechnadelbetätigten Rückspringen des Schiebers 40 bei. Der Schieber 40 rastet mit seinen Stegen 46 in den komplementären Lücken des Drehknopfs 24 ein, und er blockiert den Drehknopf 24 gegen abermalige Betätigung.

Das weitere Öffnen und Schließen des Druckregelventils wird durch ein Kräftegleichgewicht an der Membran 36 bestimmt, zu dem die elastischen Eigenschaften der Membran 36, die Federkonstante der Schraubendruckfeder 48 und der CO₂-Druck in dem Arbeitsraum beitragen. Für den Druck des ausgegebenen CO₂ ist die Federkonstante der Schraubendruckfeder 48 bestimmend.

Gemeinhin wird der Benutzer die CO₂-Druckgasquelle aktivieren, wenn der Innendruck in dem Behälter soweit abgefallen ist, daß der Strahl der durch den Auslaufhahn austretenden Flüssigkeit zu schwach wird. Die CO₂-Druckgasquelle kann aber ohne weiteres auch schon vorher aktiviert werden, wenn der Innendruck in dem Behälter noch hoch ist. Eine Eindosierung von CO₂ in den Kopfraum des Behälters findet solange nicht statt, wie der hohe Innendruck auf dem O-Ring 58 vor der Auslaßöffnung lastet.

### Liste der Bezugszeichen

- 10: Gehäuse
- 12: Kammer
- 14: CO₂-Hochdruckpatrone
- 18: Deckel
- 20: Kragen
- 22: Dichtung
- 24: Drehknopf
- 26: Außengewinde
- 34: Anstechnadel
- 36: Membran
- 40: Schieber
- 42: Zentrieransatz
- 46: Steg
- 48: Schraubendruckfeder
- 50: Ansatz
- 52: Stößel
- 58: O-Ring

## Patentansprüche

1. Behälter, der mit Flüssigkeit befüllbar und druckdicht verschließbar und aus dem Flüssigkeit entnehmbar ist, mit einem Einsatz, der unter Abdichtung in einer Öffnung des Behälters festlegbar ist und eine CO₂-Hochdruckpatrone (14), ein Druckregelventil zum Ausgeben von CO₂ daraus und einen von außen zugänglichen Drehknopf (24) aufweist, der sich gegen einen axial geführten Schieber (40) vorschraubt, durch dessen Betätigung die CO₂-Hochdruckpatrone (14) mit einer Anstechnadel (34) anstechbar ist, **dadurch gekennzeichnet, daß** bei erstmaliger Betätigung des Drehknopfs (24) nach Überschreitung eines vorgegebenen Drehwinkels zum Anstechen der CO₂-Hochdruckpatrone (14) der Schieber (40) an dem Drehknopf (24) axial zurückzuspringen, einzurasten und den Drehknopf (24) gegen abermalige Betätigung zu blockieren geeignet ist.

2. Behälter nach Anspruch 1, **dadurch gekennzeichnet, daß** die Anstechnadel (34) mit einem Ventilglied des Druckregelventils baulich vereinigt ist, das zwischen einer Dichtstellung und einer Durchlaßstellung an einem Ventilsitz des Druckregelventils axial verstellbar ist, und daß der Schieber (40) von der Anstechnadel (34) betätigt zurückspringt.

3. Behälter nach Anspruch 2, **dadurch gekennzeichnet, daß** der Schieber (40) beim Anstechen der CO₂-Hochdruckpatrone (14) Stirnfläche gegen Stirnfläche mit der Anstechnadel (34) in bündige Anlage kommt.

4. Behälter nach einem der Ansprüche 1 bis 3, **dadurch gekennzeichnet, daß** die Anstechnadel (34) unmittelbar vor dem Anstechen eine Dichtstellung direkt hinter dem Ventilsitz des Druckregelventils einnimmt.

5. Behälter nach einem der Ansprüche 1 bis 4, **dadurch gekennzeichnet, daß** er eine dicht abgeschlossene Kammer (12) hat, in der die CO₂-Hochdruckpatrone (14) mit dem Kopf zu der Öffnung hin Paßsitz hat.

6. Behälter nach Anspruch 5, **dadurch gekennzeichnet, daß** die CO₂-Hochdruckpatrone (14) an ihrem Hals geringen Durchmessers über den Umfang gegen die Wand der Kammer (12) abgedichtet ist.

7. Behälter nach einem der Ansprüche 1 bis 6, **dadurch gekennzeichnet, daß** der Einsatz eine obere Öffnung des Behälters einnimmt.

8. Behälter nach einem der Ansprüche 1 bis 7, **dadurch gekennzeichnet, daß** die Öffnung ein Spundloch ist, durch das der Behälter mit Flüssigkeit befüllbar ist, und daß der Einsatz als Spundlochverschluß fungiert.

9. Behälter nach einem der Ansprüche 1 bis 8, **dadurch gekennzeichnet, daß** an den Einsatz ein Druckbeutel angeschlossen ist, der durch das ausgegebene CO₂ aufblasbar ist.

10. Behälter nach einem der Ansprüche 1 bis 9, **dadurch gekennzeichnet, daß** er unten einen Auslaufhahn hat.

11. Behälter nach einem der Ansprüche 1 bis 9, **dadurch gekennzeichnet, daß** er oben einen Zapfhahn hat, zu dem eine Steigleitung führt, die bis an den Boden des Behälters reicht.

12. Behälter nach Anspruch 11, **dadurch gekennzeichnet, daß** außen an dem Zapfhahn ein Auslaufküken mit einem Schlauchanschluß vorgesehen ist.

## Claims

1. A container which can be filled with fluid and can be sealed in a pressure-tight manner and from which fluid can be discharged, with an insert which can be located while being sealed in an opening in the container, and which has a CO₂ high-pressure cartridge (14), a pressure-regulating valve for dispensing CO₂ therefrom and a control knob (24) which is accessible from the outside and which turns forward against an axially guided slide member (40), by the actuation of which the CO₂ high-pressure cartridge (14) can be pierced with a tap needle (34), **characterised in that** when actuated for the first time the control knob (24) after exceeding a predetermined angle of rotation for tapping the CO₂ high-pressure cartridge (14) the slide member (40) is suitable to spring back axially against the control knob (24), snap into place and lock the control knob (24) against further actuation.

2. A container according to Claim 1, **characterised in that** the tap needle (34) is combined structurally with a valve member of the pressure-regulating valve, which can be displaced axially on a valve seat of the pressure-regulating valve between a sealing position and an open position, and **in that** the slide member (40) springs back actuated from the tap needle (34).

3. A container according to Claim 2, **characterised in that** when the CO₂ high-pressure cartridge (14) is tapped the slide member (40) comes into flush contact end face against end face with the tap needle (34).

4. A container according to any one of Claims 1 to 3, **characterised in that** immediately prior to the tapping the tap needle (34) occupies a sealing position directly behind the valve seat of the pressure-regulating valve.

5. A container according to any one of Claims 1 to 4, **characterised in that** it has a fluidtightly sealed chamber (12) in which the CO₂ high-pressure cartridge (14) has a snug fit with its head towards the opening.

6. A container according to Claim 5, **characterised in that** on its neck of small diameter the CO₂ high-pressure cartridge (14) is sealed over its circumference against the wall of the chamber (12).

7. A container according to any one of Claims 1 to 6, **characterised in that** the insert occupies an upper opening of the container.

8. A container according to any one of Claims 1 to 7, **characterised in that** the opening is a bunghole through which the container can be filled with fluid, and **in that** the insert functions as a bunghole stopper.

9. A container according to any one of Claims 1 to 8, **characterised in that** a pressure bag can be connected to the insert, which can be inflated by the CO₂ dispensed.

10. A container according to any one of Claims 1 to 9, **characterised in that** at the bottom it has an outlet tap.

11. A container according to any one of Claims 1 to 9, **characterised in that** at the top it has a tap to which a riser pipe leads, which extends as far as the bottom of the container.

12. A container according to Claim 11, **characterised in that** on the outside of the tap there is provided an outlet plug with a hose connection.

## Revendications

1. Récipient, qui peut être rempli de liquide et qui peut être fermé de manière étanche à la pression et à partir duquel peut être prélevé le liquide, comportant un insert, qui peut être fixé moyennant un système d'étanchéité dans une ouverture du récipient et comporte une cartouche de CO₂ sous haute pression (14), une vanne de réglage de la pression pour la distribution du CO₂ et un bouton rotatif (24) qui se visse contre un curseur (40), qui est mobile dans le sens axial et par l'actionnement duquel la cartouche de CO₂ sous haute pression (14) peut être percée par une aiguille de perçage (34), **caractérisé en ce que**, lors du premier actionnement du bouton rotatif (24) après avoir dépassé un angle de rotation prédéfini pour percer la cartouche de CO₂ sous haute pression (14), le curseur (40) sur le bouton rotatif (24) est apte à rebondir dans le sens axial, à s'enclencher et à bloquer le bouton rotatif (24) contre un nouvel actionnement.

2. Récipient selon la revendication 1, **caractérisé en ce que** l'aiguille de perçage (34) est reliée constructivement à un organe de la vanne de réglage de la pression, qui peut être déplacé entre une position d'étanchéité et une position de passage sur un siège de la vanne de réglage de la pression, et **en ce que** le curseur (40) rebondit sous l'action de l'aiguille de perçage (34).

3. Récipient selon la revendication 2, **caractérisé en ce que** le curseur (40), lors du perçage de la cartouche de CO₂ sous haute pression (14), vient en appui à fleur face frontale contre face frontale avec l'aiguille de perçage (34).

4. Récipient selon l'une quelconque des revendications 1 à 3, **caractérisé en ce que** l'aiguille de perçage (34) est amenée, directement avant le perçage, dans une position d'étanchéité directement derrière le siège de la vanne de réglage de la pression.

5. Récipient selon l'une quelconque des revendications 1 à 4, **caractérisé en ce qu'**il comporte une chambre (12) hermétiquement fermée, dans laquelle la cartouche de CO₂ sous haute pression (14) est en ajustement serré avec la tête vers l'ouverture.

6. Récipient selon la revendication 5, **caractérisé en ce que** la cartouche de CO₂ sous haute pression (14), au niveau de son col à faible diamètre, est rendue étanche sur tout le pourtour contre la paroi de la chambre (12).

7. Récipient selon l'une quelconque des revendications 1 à 6, **caractérisé en ce que** l'insert est amené dans une ouverture supérieure du récipient.

8. Récipient selon l'une quelconque des revendications 1 à 7, **caractérisé en ce que** l'ouverture est un trou de bonde, à travers lequel le récipient peut être rempli d'un liquide, et **en ce que** l'insert remplit la fonction d'obturateur du trou de bonde.

9. Récipient selon l'une quelconque des revendications 1 à 8, **caractérisé en ce qu'**une poche sous pression est raccordée à l'insert et peut être gonflée au moyen du CO₂ distribué.

10. Récipient selon l'une quelconque des revendications 1 à 9, **caractérisé en ce qu'**il comporte un robinet d'évacuation dans le bas.

11. Récipient selon l'une quelconque des revendications 1 à 9, **caractérisé en ce qu'**il comporte un robinet de soutirage en haut, vers lequel mène une conduite verticale, qui va jusqu'au fond du récipient.

12. Récipient selon la revendication 11, **caractérisé en ce qu'**il est prévu à l'extérieur, au niveau du robinet de soutirage, un boisseau de robinet de purge avec un raccord de tuyau flexible.
